# EUROPÄISCHE PATENTSCHRIFT

(11) **EP 0 582 897 B1**
(45) Veröffentlichungstag und Bekanntmachung des Hinweises auf die Patenterteilung: **02.05.1997**
(21) Anmeldenummer: 93112086.9
(22) Anmeldetag: 28.07.1993
(51) Int. Cl.: F21M 1/00, F21V 29/00

(54) **Arbeitsfeldleuchte für die medizinische, insbesondere zahnmedizinische Praxis**
Working area lamp for medical, in particular dental practice
Lampe d'éclairage du champ de travail pour cabinet médical, notamment dentaire

(30) Priorität: 11.08.1992 DE 4226594
(43) Veröffentlichungstag der Anmeldung: 16.02.1994
(73) Patentinhaber: SIEMENS AKTIENGESELLSCHAFT, 80333 München (DE)
(72) Erfinder: Behringer, Wolfgang, D-64625 Bensheim-Wilmshausen (DE)

(56) Entgegenhaltungen:
- EP-A- 0 396 219
- WO-A-91/14131
- DE-A- 3 807 584
- FR-A- 1 072 776
- FR-A- 1 108 909
- GB-A- 2 100 403

## Beschreibung

Die Erfindung betrifft eine Arbeitsfeldleuchte für die medizinische, insbesondere zahnmedizinische Praxis, entsprechend dem Oberbegriff des Patentanspruches 1.

Bei einer bekannten solchen, für chirurgische Zwecke vorgesehenen Leuchte ist der Reflektor frontseitig, also an der Lichtaustrittsseite, von einer Glasplatte abgedeckt. Reflektor und Glasplatte bilden so ein geschlossenes Gehäuse und sind durch ein zylindrisches Rohr aus transparentem Material miteinander verbunden. Die Lampe, die von dem transparenten Rohr umgeben ist, ist an einem an der Glasplatte befestigten Träger mittels eines Bajonettverschlusses leicht lösbar gehaltert. Sowohl die Lampenhalterung als auch der Reflektor enthält Öffnungen, die eine achsparallele Luftzirkulation innerhalb des zylindrischen Rohres ermöglichen, so daß die von der Lampe erzeugte warme Luft nach außen abgeführt werden kann, ohne daß sie auf den Reflektor auftrifft (FR-A-1 108 909).

Bei einer anderen bekannten Leuchte (US-PS 4 254 454), die einen in der Draufsicht rechteckigen, hochkant stehenden Reflektor aufweist, ist frontseitig der Leuchte ein lichtdurchlässiges Schutzschild angeordnet, welches zusammen mit dem Reflektor und dem Leuchtengehäuse eine Kammer bildet, in deren Zentrum sich die Lampe befindet. Im Bereich der Lampe bildet das Schutzschild seitliche Öffnungen, über die Kühlluft eintreten kann. An der Unter- und Oberkante des Reflektors sowie seitlich werden zusammen mit dem Schutzschild weitere Spalte bzw. Öffnungen gebildet, über die erwärmte Luft austreten kann.

Mit dieser Konstruktion wird durch Konvektion eine Luftzirkulation und damit Abfuhr der von der Lampe erzeugten Wärme erzielt. Nachteilig dabei ist, daß die warme Luft zwangsläufig über den Reflektor strömt und diesen dabei unnötigerweise aufheizt. Infolge der Luftzirkulation innerhalb der Kammer können sich außerdem ständig Staub-und andere Partikel auf dem Schutzschild und dem Reflektor niederschlagen, wodurch ein häufiges Reinigen des Reflektors notwendig ist, was bei der genannten Leuchte nur durch eine relativ aufwendige Konstruktion möglich ist. Der Reflektor ist hierzu nämlich nach hinten schwenkbar am Leuchtengehäuse gehaltert. Diese Schwenkbarkeit erfordert relativ enge Fertigungstoleranzen, um ein exaktes Justieren von Reflektor und Lampe zu erzielen.

Die vorgenannten Nachteile treffen auch für ein aus der US-3 703 635 bekanntes Vielfach-Reflektorsystem, welches vornehmlich für Hochleistungslampen, z.B. Xenon-Hochdrucklampen, im Leistungsbereich zwischen 2 und 8.000 W vorgesehen ist, zu. Das Reflektorsystem enthält vier Reflektoren, von denen einige fest, andere verstellbar angeordnet sind, um die Strahlweite des Lichtes, z.B. von Spot auf Flood verändern zu können. Zur Kühlung sind an beiden Enden des Reflektorsystems Axiallüfter angeordnet. Der vordere, frontseitige Lüfter ist in einer Röhre angeordnet, die sich zwar in Richtung Reflektorachse erstreckt; die Röhre umgibt die Lampe jedoch nur im einen Sockelbereich, erstreckt sich also nur über ein Teil der Lampenlänge. Die Röhre enthält sowohl im Bereich des vorderen Axiallüfters als auch im Bereich des Reflektors radiale Schlitze, über die Luft angesaugt und auf den Reflektor zu dessen Kühlung geblasen werden kann.

Aus der US-5 134 554 ist ein Beleuchtungssystem mit einer Halogenlampe bekannt, bei dem die Lampe von einer birnenförmig geformten Schutzglocke umgeben ist. Die Schutzglocke ist am rückwärtigen Ende, mit dem sie an der Lampensockelhalterung befestigt ist, mit Luftabströmkanälen versehen. Die Schutzglocke selbst enthält keine Lufteinströmöffnung.

Aus der GB-A-2 100 403 ist schließlich eine medizinische Lampe bekannt, bei der die Lampe von einem die Infrarotstrahlung durchlässigen Glaszylinder umgeben ist, welcher an der Lichtaustrittsseite einen Blendschutz enthält. Der Reflektor ist ebenfalls infrarotdurchlässig. Bei dieser Leuchte wird somit die Infrarotstrahlung bewußt sowohl durch den Glaszylinder als auch durch den Reflektor hindurch geleitet.

Der im Anspruch 1 angegebenen Erfindung liegt die Aufgabe zugrunde, eine Arbeitsfeldleuchte anzugeben, die unter Vermeidung einer Aufwärmung des Reflektors und anderer, von außen bei der Handhabung berührbarer Teile eine gute Ableitung der von der Lampe erzeugten Wärme sowie eine gute Reinigung des Reflektors ohne Demontage von Teilen sicherstellt.

Bei der erfindungsgemäß vorgestellten Arbeitsfeldleuchte ist sichergestellt, daß nur an der Stirnseite der Lampe Luft in das System gelangen und nur an der gegenüberliegenden Seite, also an der Rückseite des Reflektors, wieder austreten kann. Der Reflektor ist ansonsten frei zugänglich und erfordert kein großflächiges Schutzschild. Der transparente Abschnitt ist bei Verwendung einer Halogen- oder einer anderen, gasgefüllten Lampe explosionsgeschützt ausgebildet, z.B. aus einem geeigneten Sicherheitsglas gefertigt.

Zur Verstärkung der Kaminwirkung, die sich durch die erfindungsgemäße Konstruktion ergibt, kann ergänzend ein elektrisch betriebener Lüfter vorgesehen sein.

Weitere Vorteile ergeben sich aus der nachstehenden Beschreibung eines Ausführungsbeispieles.

Es zeigen:
Figur 1 eine zahnärztliche Arbeitsfeldleuchte in schaubildlicher Darstellung,
Figuren 2A/2B Einzelteile der in Figur 1 dargestellten Leuchte in einer Explosionsdarstellung.

Die Figur 1 zeigt in einer schaubildlichen Darstellung eine zahnärztliche Arbeitsfeldleuchte mit einem an einen nicht dargestellten Wand- oder Deckentragarm befestigbaren Tragbügel 1, an dem über eine horizontale Schwenkachse 2 mit Hilfe seitlich angeordneter Griffe 3 ein allgemein mit 4 bezeichneter Leuchtenkörper schwenkbar angeordnet ist. Der Leuchtenkörper 4 umfaßt einen nach vorne, d.h. in Beleuchtungsrichtung, offenen Glasreflektor 5, welcher mittels eines Trägerteils 6 schwenkbar mit dem Tragbügel 1 verbunden ist.

Wie aus Figur 2A ersichtlich, besteht das bügelartig gestaltete Reflektorträgerteil 6 aus zwei Hälften, einem vorderen Teil 7, mit einem zentrisch angeordneten zylindrishes Außengehäuse 8 und beidseitig daran befestigten Seitenarmen 9, und einer rückwärtigen Hälfte 10, welche ein in das Außengehäuse 8 passendes Innengehäuse 11 enthält, an dem beidseitig Seitenarme 12 befestigt sind, die beim Zusammensetzen der Hälften teilweise in die Seitenarme 9 der vorderen Trägerhälfe eingreifen. Das zylindrisch ausgebildete Außengehäuse 8 enthält im vorderen Endbereich am Umfang eine Vielzahl von Nocken 13, die mit federnden Elementen 14 einer Lüfterkappe 15 zusammenwirken und im aufgesetzten Zustand eine die beiden Teile axial festlegende Schnappverbindung bilden.

Mit 16 ist ein Gehäuse zur Aufnahme eines elektrisch antreibbaren Lüfters 17 bezeichnet, welches am Außenumfang ein Trapezgewinde 18 aufweist, das mit entsprechenden, aus der Darstellung nicht ersichtlichen Eingriffsmitteln der Lüfterkappe 15 zusammenwirkt. Das Lüftergehäuse 16 ist mit Befestigungsbolzen 19 versehen, an denen ein die Lampe 20 aufnehmender Sockel 21 befestigbar ist.

Lüftergehäuse 16 mit Lüfter 17 und Lüfterkappe 15 bilden im montierten Zustand zusammen mit der Lampe 20 und dem Lampensockel 21 eine Baueinheit, die mittels der Schnappverbindung 13, 14 axial im Außengehäuse 8 der vorderen Trägerhälfte 7 rastbar und zum Auswechseln der Lampe axial leicht lösbar angeordnet ist. Die Schnappverbindung ist so gestaltet, daß die Lüfterkappe im gerasteten Zustand gedreht werden kann. Über den Eingriff mit dem Trapezgewinde 18 kann bei einer Drehung der Lüfterkappe 15 das Lüftergehäuse 16 und damit der an diesem befestigte Lampensockel axial verschoben werden, wodurch sich eine optimale Einstellung des Lampenbrennfleckes in bezug auf den Reflektor erzielen läßt.

Die elektrische Versorgung der Lampe 20 erfolgt über elektrische Schleifkontaktelemente 22, welche in beidseitig des Innengehäuses 11 angeordnete Ausnehmungen 23 sowie in den Seitenarmen 12 der rückwärtigen Trägerhälfte 10 gehaltert sind. Die Schleifkontaktelemente 22 sind mit Stromschienen 24 versehen, die mit federnden Kontaktflächen 25 im Lampensockel 1 korrespondieren. Die Anordnung ist so getroffen, daß bei der zuvor geschilderten Längsverschiebbarkeit des Lüftergehäuses und damit des Lampensockels innerhalb des Verstellweges eine Kontaktierung gewährleistet ist. Die Kontaktelemente 22 sind mit den Enden elektrischer Zufuhrleitungen 26 verbunden, die in dem durch die beiden Trägerhälften gebildeten Hohlraum des einen Seitenarmes verlegt und über das Schwenkgelenk in den Tragbügel geführt sind. Die elektrische Versorgung des Lüfters 17 kann über separate, nicht dargestellte weitere Leitungen erfolgen, die ebenfalls in einem der Seitenarme geführt und über Durchbrechungen im Lampensockel 21 an den Lüfter 17 herangeführt sind.

Mit 27 sind zwei Abdeckplättchen bezeichnet, die nach Montage der beiden Trägerhälften 7 und 10 die für die Montage notwendige Ausnehmung 28 in der vorderen Trägerhälfte 7 abdecken, wodurch das Außengehäuse 8 am Umfang völlig geschlossen ist.

Mit 30 ist ein Blendring bezeichnet, der im montierten Zustand etwa im Bereich der Lampenwendel zu liegen kommt und einerseits als Hitzeschutz und andererseits zum Ausblenden von Streustrahlen, die im Bereich der Reflektoraußenkante entstehen, dient. Der Blendring 30 ist mit Hilfe von Halteelementen 31 im Innengehäuse 11 axial verschiebbar, jedoch gegen Verdrehung gesichert, befestigt.

Aus Figur 2B ist ersichtlich, daß der mit einer zentrischen Bohrung 32 versehene Reflektor 5 durch zwei durch Verschraubung verbindbare Teile 33, 34, unter Zwischenlage eines O-Ringes 35, fixiert werden kann. Das als Schraubring ausgebildete Teil 34 enthält am Umfang eine Vielzahl von Nocken 35, die mit federnden Elementen 36 eines Stellringes 37 korrespondieren und im montierten Zustand eine die Teile 34 und 37 axial festlegende, aber gegeneinander verdrehbare Schnappverbindung, ähnlich der Positionen 15 und 8 (Figur 2A), bilden. Mit 38 ist eine im montierten Zustand die Lampe 20 wenigstens konzentrisch teilweise umgebende Blende bezeichnet, die von Halteelementen 39 getragen wird, welche in längs verlaufenden Führungsnuten 40 im Halteteil 33 des Reflektors geführt sind. An den Halteelementen 39 ist ein Gewindebolzen 41 befestigt, der mit einer am Stellring 37 angeordneten Gewindemutter 43 korrespondiert. Im montierten Zustand, wenn also die Teile 33 und 34 miteinander verschraubt sind und der Stellring 37 auf den Schraubring 34 aufgeschnappt ist, kann durch Verdrehen des Stellringes 37 die Blende 38 längsverstellt werden, wodurch in bekannter Weise die Helligkeit des erzeugten Lichtfleckes variiert werden kann.

Zur Halterung des Reflektors 5 am Reflektorträger 3 sind die beiden vorderen Seitenarme 9 (Fig. 2A) mit entsprechenden Halteklauen 44, 44a versehen.

Zwischen Reflektor 5 und dem Außengehäuse 8 ist ein zylindrisches Glasrohr 45 angeordnet, dessen Außendurchmesser im wesentlichen dem Außendurchmesser des Außengehäuses 8 entspricht und welches dem Reflektor zugewandt auf einen entsprechend ausgebildeten Bund 46 des Halteteils 33 aufgeschoben und an der vorderen Trägerhälfte 7 durch entsprechend am Umfang angeordnete Führungsnasen 47 zentriert wird. Das Glasrohr 45 besteht vorzugsweise aus Sicherheitsglas und ist für sichtbares Licht durchlässig, dagegen für im Infrarotbereich liegende Strahlung absorbierend bzw. reflektierend. Hierzu kann entweder das Rohr aus einem entsprechenden Material gefertigt oder auch mit einer entsprechenden Beschichtung versehen sein.

Aus der vorstehend beschriebenen Konstruktion ergibt sich, daß die wärmeerzeugende Lampe 20, die vorzugsweise eine Halogenlampe sein kann, mit Ausnahme von Eintrittsöffnungen 48 stirnseitig der Lüfterkappe 15 und Austrittsöffnungen 49 stirnseitig des Stellringes 37 praktisch gegen unkontrollierte Wärmeabstrahlung abgeschirmt ist, indem durch die als Abschirmung dienenden, achsparallel zur Rotationssymmetrieachse des Reflektors verlaufenden zylindrischen Teile 45 und 8 eine gezielte Wärmeleiteinrichtung gebildet wird, die bewirkt, daß nur an der penvorderfläche, also an der Lüfterkappe 15 Luft in das System gelangen und an der gegenüberliegenden Seite, also am stirnseitigen Ende des Stellringes 37, aus diesem austreten kann. Mit diesem Wärmeleitsystem entsteht eine gewisse Kaminwirkung, die gegebenenfalls, d.h. wenn die Lampe länger in Betrieb ist, durch Einschalten des Lüfters 17 verstärkt werden kann.

Das Auswechseln der Lampe ist, wie bereits angesprochen, sehr leicht möglich, indem die beschriebene Baueinheit, bestehend aus den Teilen 14 bis 21, axial vom Gehäuse 8 abgezogen wird, wobei ein besonderer Vorteil darin besteht, daß nach Abnehmen der Baueinheit die Lampe spannungslos ist, wodurch keine zusätzlichen Sicherheitsmaßnahmen (Abschalten der Leuchte, primärseitig) erforderlich ist. Ein weiterer wesentlicher Vorteil ist darin zu sehen, daß, wenn das Glasrohr 45 ein Sicherheitsglas ist, keine zusätzlichen Sicherheitsmaßnahmen getroffen zu werden brauchen, die an sich bei Halogenlampen wegen des relativ hohen Innendruckes ( 10 bar) zu treffen wären, wozu bei Leuchten nach dem Stand der Technik ein zusätzlicher Explosionsschutz vorgesehen werden muß.

## Patentansprüche

1. Arbeitsplatzleuchte für die medizinische, insbesondere zahnmedizinische Praxis, mit einem eine Lampe (20) und einen Reflektor (5) enthaltenden Beleuchtungskörper (4) der mit einer achsparallel zur Rotationssymmetrieachse des Reflektors (5) angeordneten und bis zum Reflektor (5) sich erstreckenden, peripher geschlossenen, die Lampe (20) umgebenden Abschirmung (8, 27, 45) versehen ist, die zumindest im Bereich der Lichtbeaufschlagung des Reflektors transparent ausgebildet ist und im wesentlichen nur stirnseitige, vor dem Reflektor liegende Eintrittsöffnungen (48) und hinter dem Reflektor liegenden Austrittsöffnungen (49) für Kühlluft enthält,
**dadurch gekennzeichnet**, daß ein in Strahlenaustrittsrichtung offener Reflektor (5) vorgesehen ist, daß die Abschirmung einen reflektornahen Abschnitt (45) aus transparentem Material und einen sich axial daran anschließenden Abschnitt (8, 27) aus nichttransparentem Material enthält und daß der transparente Abschnitt (45) aus einem IR-Strahlung absorbierendem Material besteht oder an seiner Innenseite mit einer diese Strahlung reflektierenden Beschichtung versehen ist, wobei bei Verwendung einer Lampe (20) mit unter Druck stehendem Gas der transparente Abschnitt (45) aus zumindest den Gasdruck der Lampe widerstehendem Material besteht.

2. Arbeitsfeldleuchte nach Anspruch 1, bei der der nicht-transparente Abschnitt (8, 27) ein Gehäuse (8, 11) enthält, in dem eine zumindest den Lampensockel (21) mit Lampe (20) aufnehmende Baueinheit leicht lösbar gehaltert ist.

3. Arbeitsfeldleuchte nach Anspruch 2, bei der der Lampensockel (21) und das Gehäuse (8, 11) mit Schleifkontakten (22, 24, 25) versehen sind, die eine selbsttätige Kontaktierung bzw. Dekontaktierung beim Einsetzen bzw. Entnehmen der Baueinheit herstellen.

4. Arbeitsfeldleuchte nach Anspruch 3, bei der die Baueinheit mit einem Stellmittel (15) versehen ist, welches Eingriffsmittel für ein mit dem Lampensockel (21) fest verbundenes Teil (18) sowie Rastmittel für eine lösbare Halterung am Gehäuse (8) aufweist, derart, daß bei einem Drehen des Stellmittels (15) der Lampensockel (21) mit der Lampe (20) axial verstellt wird.

5. Arbeitsfeldleuchte nach Anspruch 2, bei der die Baueinheit zusätzlich noch einen im Bereich der Eintrittsöffnungen (48) angeordneten Lüfter (17) enthält.

6. Arbeitsfeldleuchte nach Anspruch 5, bei der der Lüfter (17) in einem Gehäuse (16) angeordnet ist, welches Träger des Lampensockels (21) ist.

7. Arbeitsfeldleuchte nach Anspruch 6, bei der das Lüftergehäuse (16) mit einem Außengewinde (18) versehen ist, in das ein Stellelement eingreift, welches an einer die Eintrittsöffnungen (48) enthaltenden Lüfterkappe (15) angeordnet ist und bei der das Außengehäuse (18) und die Lüfterkappe (15) mit Rastmitteln (13, 14) versehen sind, welche die Lüfterkappe drehbar und axial rastbar derart haltern, daß bei Drehung der Lüfterkappe (15) das Lüftergehäuse (16) mit dem Lampensockel (21) in axialer Richtung verstellt wird.

8. Arbeitsfeldleuchte nach Anspruch 2, bei der das Gehäuse (8, 11) mit quer zur Längsachse verlaufenden Seitenarmen (9, 10) versehen ist, an deren Enden Haltemittel für eine schwenkbare Halterung des Leuchtenkörpers (4) an einem Tragbügel (1) angeordnet sind.

9. Arbeitsfeldleuchte nach Anspruch 8, bei der die Seitenarme (9, 10) bügelförmig gestaltet sind.

10. Arbeitsfeldleuchte nach Anspruch 9, bei der ein Gehäuse (8) und zwei daran befestigte Seitenarme (9) eine vordere Trägerhälfte (7) und ein in das Außengehäuse (8) einschiebbares Innengehäuse (11) und zwei daran befestigte Seitenarme (12) eine hintere Trägerhälfte (10) bilden, wobei die Seitenarme (9, 12) so gestaltet sind, daß sie im montierten Zustand teilweise ineinandergreifen und dabei einen Hohlraum (23) zur Führung elektrischer Leitungen (26) bilden.

11. Arbeitsfeldleuchte nach Anspruch 1, bei der der Reflektor (5) mit einer zentrischen Bohrung (32) versehen ist, an der er mit Hilfe einer Schraubfassung (33, 34) gefaßt ist, daß das vordere Fassungsteil (33) einen Bund (46) enthält, auf den das eine Ende des transparenten Abschnittes (45) aufgesetzt ist, deren anderes Ende mit dem Gehäuse (8) des nichttransparenten Abschnittes verbindbar ist, und daß das rückwärtige Fassungsteil (34) mit Stellmitteln (37) zum axialen Verstellen einer die Lampe (20) unmittelbar umgebenden Blende (38) versehen ist, mit deren Hilfe, unter Beibehaltung des Abstandes von Lampe (20) und Reflektor (5), die Lichtstrahlen zum Zwecke einer Änderung der Helligkeit des Beleuchtungsfeldes wenigstens teilweise abschirmbar sind.

12. Arbeitsfeldleuchte nach einem der Ansprüche 1 bis 11, bei der die beiden Abschnitte (8, 45) rohrförmig ausgebildet sind.

## Claims

1. Workplace light for medical, in particular dental practice, having a lighting unit (4), which contains a lamp (20) and a reflector (5) and is provided with a screen (8, 27, 45), which is arranged axially parallel to the axis of rotational symmetry of the reflector (5), extends up to the reflector (5), is peripherally closed and surrounds the lamp (20), which screen is constructed so as to be transparent at least in the region of the light admission of the reflector and contains inlet openings (48) which are substantially only on the front side, in front of the reflector, and outlet openings (49) behind the reflector, for cooling air, characterised in that there is provided a reflector (5) which is open in the direction of the emission of rays, in that the screen contains a section (45) close to the reflector that consists of transparent material, and a section (8, 27) axially connected to said section (45) that consists of non-transparent material, and in that the transparent section (45) consists of a material which absorbs IR-radiation, or said transparent section is provided, on the inside, with a lining which reflects this radiation, wherein in the case of the use of a lamp (20) with pressurised gas, the transparent section (45) consists of material which resists at least the gas pressure of the lamp.

2. Workplace light according to claim 1, in which the non-transparent section (8, 27) contains a housing (8, 11), in which a unit which receives at least the lamp base (21) together with lamp (20) is held in a manner such that it is easily detachable.

3. Workplace light according to claim 2, in which the lamp base (21) and the housing (8, 11) are provided with sliding contacts (22, 24, 25), by means of which contact is automatically made or broken when the unit is inserted and removed respectively.

4. Workplace light according to claim 3, in which the unit is provided with a positioning means (15), which has engaging means for a portion (18) which is securely connected to the lamp base (21), as well as latching means for detachable holding at the housing (8), in such a way that if the positioning means (15) is rotated, the lamp base (21) together with the lamp (20) is axially adjusted.

5. Workplace light according to claim 2, in which the unit additionally also contains a fan (17) arranged in the region of the inlet openings (48).

6. Workplace light according to claim 5, in which the fan (17) is arranged in a housing (16), which is the carrier of the lamp base (21).

7. Workplace light according to claim 6, in which the fan housing (16) is provided with an external thread (18) into which engages a positioning element, which is arranged on a fan cap (15) which contains the inlet openings (48), and in which workplace light the external housing (18) and the fan cap (15) are provided with latching means (13, 14), which hold the fan cap in a manner such that it can be rotated and axially latched, in such a way that if the fan cap (15) is rotated, the fan housing (16) together with the lamp base (21) is adjusted in the axial direction.

8. Workplace light according to claim 2, in which the housing (8, 11) is provided with lateral arms (9, 10) which extend transversely with respect to the longitudinal axis and at the ends of which are arranged holding means for holding the lighting unit (4) at a bracket (1) in a manner such that it can be pivoted.

9. Workplace light according to claim 8, in which the lateral arms (9, 10) are shaped in a hoop-like manner.

10. Workplace light according to claim 9, in which a housing (8) and two lateral arms (9) secured thereto form a front carrier half (7), and an internal housing (11), which can be pushed into the external housing (8), and two lateral arms (12) secured thereto form a rear carrier half (10), with the lateral arms (9, 12) being shaped in such a way that they partially engage in each other in the mounted state and thereby form a hollow space (23) for guiding electrical lines (26).

11. Workplace light according to claim 1, in which the reflector (5) is provided with a central bore (32), at which it is gripped with the aid of a screwed lamp-socket (33, 34), in that the front socket portion (33) contains a collar (46) on which is mounted the one end of the transparent section (45), the other end of which can be connected to the housing (8) of the non-transparent section, and in that the rear socket portion (34) is provided with positioning means (37) for axially adjusting a screen (38) which directly surrounds the lamp (20) and with the aid of which, whilst retaining the distance between lamp (20) and reflector (5), the light rays can be screened at least partially in order to alter the brightness of the lighting field.

12. Workplace light according to one of the claims 1 to 11, in which the two sections (8, 45) are tubular in shape.

## Revendications

1. Lampe d'éclairage de la zone de travail pour l'exercice de la médecine, notamment de la médecine dentaire, comportant un élément (4) d'éclairage qui contient une lampe (20) et un réflecteur (5) et qui est muni d'une protection (8, 27, 45) qui est montée parallèlement à l'axe de symétrie de révolution du réflecteur (5), qui s'étend jusqu'au réflecteur (5), qui est fermée dans la direction périphérique, qui entoure la lampe (20), qui est réalisée transparente au moins dans la zone où le réflecteur reçoit de la lumière et qui contient pour de l'air froid des ouvertures (48) d'entrées se trouvant devant le réflecteur et des ouvertures (49) de sortie se trouvant après le réflecteur, les ouvertures étant essentiellement frontales, caractérisée en ce qu'il est prévu un réflecteur (5) ouvert dans la direction de sortie du faisceau, en ce que la protection comporte une partie (45) en matériau transparent proche du réflecteur et une partie (8, 27) en matériau non transparent qui s'y raccorde axialement et en ce que la partie (45) transparente est en un matériau absorbant le rayonnement infrarouge ou est munie sur sa face intérieure d'un revêtement réfléchissant ce rayonnement, la partie (45) transparente étant en un matériau qui résiste au moins à la pression du gaz de la lampe lorsque l'on utilise une lampe (20) ayant un gaz sous pression.

2. Lampe d'éclairage de la zone de travail suivant la revendication 1, dans laquelle la partie (8, 27) non transparente contient un boîtier (8, 11) dans lequel un module recevant au moins le culot (21) de la lampe comportant la lampe (20) est fixé de manière facilement amovible.

3. Lampe d'éclairage de la zone de travail suivant la revendication 2, dans laquelle le culot (21) de la lampe et le boîtier (8, 11) sont munis de contacts (22, 24, 25) frottants qui produisent une mise en contact et une mise hors contact automatiques respectivement lors de l'introduction et du retrait du module.

4. Lampe d'éclairage de la zone de travail suivant la revendication 3, dans laquelle le module est muni d'un moyen (15) de réglage qui comporte des moyens d'engrènement destinés à une pièce (18) qui est reliée de manière fixe au culot (21) de la lampe, ainsi que des moyens d'encliquetage destinés à une fixation amovible au boîtier (8), de sorte que, lorsque le moyen (15) de réglage tourne, le culot (21) de la lampe comportant la lampe (20) est déplacé axialement.

5. Lampe d'éclairage de la zone de travail suivant la revendication 2, dans laquelle le module contient de plus encore un ventilateur (17) monté dans la zone des ouvertures (48) d'entrée.

6. Lampe d'éclairage de la zone de travail suivant la revendication 5, dans laquelle le ventilateur (17) est monté dans un boîtier (16) qui est support du culot (21) de la lampe.

7. Lampe d'éclairage de la zone de travail suivant la revendication 6, dans laquelle le boîtier (16) de ventilateur est muni d'un filetage (18), dans lequel engrène un élément de réglage qui est monté dans un cache (15) de ventilateur contenant les ouvertures (48) d'entrée, et dans laquelle le boîtier (18) extérieur et le cache (15) de ventilateur sont munis de moyens (13, 14) d'encliquetage qui fixent le cache de ventilateur de manière qu'il puisse tourner et s'encliqueter axialement, de sorte que, lorsque le cache (15) de ventilateur tourne, le boîtier (16) du ventilateur comportant le culot (21) de la lampe est déplacé dans la direction axiale.

8. Lampe d'éclairage de la zone de travail suivant la revendication 2, dans laquelle le boîtier (8, 11) est muni de bras (9, 10) latéraux qui s'étendent transversalement à l'axe longitudinal et aux extrémités desquels sont montés des moyens de maintien pour fixer avec possibilité de basculement l'élément (4) d'éclairage à un étrier (1) de support.

9. Lampe d'éclairage de la zone de travail suivant la revendication 8, dans laquelle les bras (9, 10) latéraux sont conformés en étrier.

10. Lampe d'éclairage de la zone de travail suivant la revendication 9, dans laquelle un boîtier (8) et deux bras (9) latéraux qui y sont fixés forment une moitié (7) avant de support et un boîtier (11) intérieur pouvant être enfilé dans le boîtier (8) extérieur et deux bras (12) latéraux fixés au boîtier intérieur forment une moitié (10) arrière de support, les bras (9, 12) latéraux étant conformés de manière à s'interpénétrer partiellement à l'état monté et à former alors une cavité (23) servant à faire passer des lignes (26) électriques.

11. Lampe d'éclairage de la zone de travail suivant la revendication 1, dans laquelle le réflecteur (5) est muni d'un trou (32) central par lequel il est saisi au moyen d'une douille (33, 34) filetée, caractérisé en ce que la pièce (33) avant de douille comporte un collet (46) sur lequel l'une des extrémité de la partie (45) transparente est enfilée, l'autre extrémité pouvant être reliée au boîtier (8) de la partie non transparente, et en ce que la pièce (34) arrière de douille est munie de moyens (37) de réglage pour déplacer axialement un diaphragme (38) qui entoure directement la lampe (20) et à l'aide duquel, tout en conservant la distance de la lampe (20) au réflecteur (5), les faisceaux lumineux peuvent être au moins partiellement supprimés en vue de faire varier la clarté de la zone d'éclairage.

12. Lampe d'éclairage de la zone de travail suivant l'une des revendications 1 à 11, dans laquelle les deux parties (8, 45) sont en forme de tube.
